# DEMANDE DE BREVET EUROPEEN

(11) **EP 4 744 740 A1**
(43) Date de publication de la demande: **20.05.2026**
(21) Numéro de dépôt: 25216070.0
(22) Date de dépôt: 14.11.2025
(51) Int. Cl.: A63B 21/00, A63B 23/035, A63B 71/02, A63B 21/02, A63B 21/04, A63B 21/055

(54) **DISPOSITIF DE FITNESS D'EXTERIEUR**

(30) Priorité: 15.11.2024 FR 2412496
(71) Demandeur: Husson International, 68650 Lapoutroie (FR)
(72) Inventeur: HUSSON, Daniel, 68240 Kaysersberg (FR); HUSSON, Stuart, 68270 Wittenheim (FR)
(74) Mandataire: Cabinet Bleger-Rhein-Poupon

(57) **Abrégé**

La présente invention concerne un dispositif de fitness d'extérieur pour le renforcement musculaire et/ou pour l'amélioration de la posture.

Le dispositif de fitness d'extérieur (1) comporte, d'une part, un châssis (2) qui est destiné à reposer sur un support (3) et, d'autre part, au moins un système de traction (4, 4' ; 5, 5' ; 6, 6'), qui est configuré pour être actionné par un utilisateur, et qui comporte au moins, d'une part, une poignée (7) qui est configurée pour être saisie par un utilisateur, d'autre part, au moins un organe élastique (8), qui est interposé entre le châssis (2) et la poignée (7), et qui est solidaire fixement du châssis (2), et, d'autre part encore, des moyens de démultiplication (9), qui sont configurés pour démultiplier un effort de traction exercé sur la poignée (7), et qui sont interposés entre la poignée (7) et ledit au moins un organe élastique (8).

## Description

### Domaine technique

La présente invention concerne un dispositif de fitness d'extérieur pour le renforcement musculaire et/ou l'amélioration de la posture.

Cette invention concerne le domaine de la fabrication des équipements sportifs d'extérieur, plus particulièrement le domaine de la fabrication des équipements de fitness d'extérieur conçus pour le renforcement musculaire et/ou l'amélioration de la posture d'un utilisateur.

Sans n'y être aucunement limitée, la présente invention trouvera une application particulièrement appropriée lorsqu'il s'agit d'implanter un tel dispositif de fitness en plein air, plus particulièrement dans un lieu public, notamment en libre accès, voire sans surveillance.

### Technique antérieure

On connait, d'ores et déjà, des dispositifs de fitness d'extérieur qui sont destinés à permettre à des utilisateurs un renforcement musculaire et/ou une amélioration de leur posture.

Un tel dispositif de fitness d'extérieur est, usuellement, un équipement spécifique qui est configuré pour permettre d'effectuer des exercices musculaires qui, dans la plupart des cas, sont des exercices d'un même groupe d'exercices et qui ne permettent, donc, pas d'effectuer des exercices d'un autre groupe. De plus, un tel dispositif de fitness d'extérieur est, usuellement, conçu pour une certaine catégorie de personnes et n'est aucunement utilisable pour des utilisateurs qui présentent des profils variés, notamment en termes d'âge, de sexe, de taille, de force, d'aptitude, de validité ou de handicap. De manière additionnelle, un tel dispositif de fitness d'extérieur peut être fixe et dépourvu d'un quelconque mécanisme ce qui limite son utilisation. De manière alternative, un tel dispositif de fitness d'extérieur peut comporter des mécanismes (vérins, notamment à gaz, masses déplaçables ou autres) ce qui permet de diversifier son utilisation mais fragilise ce dispositif (qui n'est alors plus adapté à une utilisation intensive), réduit sa résistance à l'usure ainsi qu'aux aléas climatiques, nécessite une multiplication des interventions de service après-vente, et offre une protection insuffisante au vandalisme.

On connait, également, des dispositifs de fitness d'extérieur qui permettent de remédier, au moins en partie, aux inconvénients mentionnés ci-dessus. Un tel dispositif de fitness adopte la forme d'une sangle qui permet de réaliser une pluralité de groupes d'exercices musculaires.

Cependant, l'utilisation d'une telle sangle doit être réalisée de manière appropriée et conformément à un protocole précis (qui s'avère souvent difficile à comprendre pour un utilisateur), ceci pour pouvoir obtenir un renforcement musculaire mais aussi, et surtout, pour éviter toute blessure de l'utilisateur. De manière additionnelle, l'utilisation d'une telle sangle ne permet pas de tenir compte du poids du corps. Finalement, l'utilisation d'une telle sangle n'est aucunement adaptée aux personnes à mobilité réduite, notamment en fauteuil roulant.

La présente invention se veut de remédier aux inconvénients des dispositifs de verrouillage électromagnétique de l'état de la technique.

Un autre objectif de la présente invention consiste à proposer un dispositif de fitness d'extérieur qui permet de proposer une pluralité d'exercices parmi les principaux exercices de renforcement musculaire et d'amélioration de posture.

Encore un autre objectif de l'invention consiste à proposer un dispositif de fitness d'extérieur qui offre la possibilité d'effectuer des exercices qui sont nombreux et variés tout en étant simples à comprendre et à réaliser, ceci par n'importe quel utilisateur.

Un objectif additionnel est de proposer un dispositif de fitness d'extérieur qui permet de faire des exercices de renforcement musculaire et d'amélioration de la posture, ceci pour tout type d'utilisateur indépendamment de son âge, de sa condition physique, de son poids, de son niveau sportif, voire de son handicap.

Finalement, un objectif de l'invention consiste à proposer un dispositif de fitness d'extérieur qui soit robuste, qui nécessite peu d'entretien, et qui résiste aux aléas climatiques ainsi qu'au vandalisme.

### Exposé de l'invention

A cet effet, l'invention concerne un dispositif de fitness d'extérieur pour le renforcement musculaire et/ou pour l'amélioration de la posture, ce dispositif de fitness comporte, d'une part, un châssis qui est destiné à reposer sur un support et, d'autre part, au moins un système de traction, qui est configuré pour être actionné par un utilisateur, et qui comporte au moins, d'une part, une poignée qui est configurée pour être saisie par un utilisateur, d'autre part, au moins un organe élastique, qui est interposé entre le châssis et la poignée, et qui est solidaire fixement du châssis, et, d'autre part encore, des moyens de démultiplication, qui sont configurés pour démultiplier un effort de traction exercé sur la poignée, et qui sont interposés entre la poignée et ledit au moins un organe élastique.

Selon une autre caractéristique, les moyens de démultiplication comportent un palan qui comporte, d'une part, une première poulie qui est montée sur le châssis de manière uniquement mobile en rotation, d'autre part, une deuxième poulie, qui est mobile en rotation et en translation par rapport au châssis, et qui est solidaire en déplacement dudit au moins un organe élastique et, d'autre part encore, un câble de traction, qui présente une première extrémité qui est solidaire fixement du châssis ainsi qu'une deuxième extrémité qui est solidaire en déplacement de la poignée, et qui s'enroule au moins une fois autour de la première poulie et au moins une fois autour de la deuxième poulie.

Selon une autre caractéristique, le système de traction comporte des moyens de renvoi, qui sont configurés pour renvoyer le câble du palan, ceci entre la poignée et la première poulie. Le dispositif de fitness comporte, alors, des moyens de montage qui sont configurés pour monter les moyens de renvoi de manière mobile en rotation par rapport au châssis.

Une autre caractéristique concerne le fait que le dispositif de fitness d'extérieur comporte, d'une part, une partie inférieure qui est destinée à reposer sur le support et, d'autre part, au moins deux systèmes de traction, qui sont au moins deux systèmes de traction inférieurs, et qui sont associés à ladite partie inférieure du dispositif de fitness. De manière alternative ou (et de préférence) additionnelle, le dispositif de fitness d'extérieur comporte, d'une part, une partie supérieure et, d'autre part, au moins deux systèmes de traction, qui sont au moins deux systèmes de traction supérieurs, et qui sont associés à ladite partie supérieure du dispositif de fitness. De manière alternative ou (et de préférence) additionnelle, le dispositif de fitness d'extérieur comporte, d'une part, une partie intermédiaire, qui est interposée entre la partie inférieure et la partie supérieure et, d'autre part, au moins deux systèmes de traction, qui sont au moins deux systèmes de traction intermédiaires, et qui sont associés à ladite partie intermédiaire du dispositif de fitness.

Encore une autre caractéristique concerne le fait que le châssis adopte la forme d'une étoile qui comporte une pluralité de branches dont, d'une part, au moins deux branches inférieures qui sont destinées à reposer (voire à être fixées) sur le support (notamment sur le sol), d'autre part, au moins une branche supérieure et, d'autre part encore, au moins deux branches intermédiaires qui sont interposées entre lesdites au moins deux branches inférieures et ladite au moins une branche supérieure.

Selon une autre caractéristique, le dispositif de fitness d'extérieur comporte au moins un carter, qui est solidaire du châssis, qui referme le dispositif de fitness, et à l'intérieur duquel au moins une partie dudit au moins un système de traction est confinée et inaccessible de l'extérieur du dispositif de fitness.

### Résumé de l'invention

Ainsi, l'invention concerne un dispositif de fitness d'extérieur qui comporte au moins un système de traction qui comporte au moins un organe élastique et des moyens de démultiplication.

Ces caractéristiques permettent, avantageusement, d'avoir des câbles longs qui autorisent une bonne amplitude des mouvements quels que soient l'exercice et la taille des utilisateurs. Ces caractéristiques permettent, également, de régler la difficulté des exercices, ceci de manière simple, plus particulièrement en agissant sur la position et/ou la distance de l'utilisateur par rapport au dispositif de fitness (plus l'utilisateur s'éloigne du dispositif de fitness, plus l'effort de traction requis augmente). Ces caractéristiques permettent, alors, également, d'éviter d'équiper le dispositif de fitness avec des moyens de réglage particuliers, a fortiori qui seraient accessibles de l'extérieur du dispositif de fitness et, donc, susceptibles d'être dégradés.

Le dispositif de fitness d'extérieur comporte des systèmes de traction qui permettent de proposer des exercices de renforcement musculaires et d'amélioration de la posture d'un utilisateur.

Ainsi, lorsque le dispositif de fitness d'extérieur comporte des systèmes de traction supérieurs, ce dispositif de fitness permet de proposer des exercices pour exercer les dorsaux. Lorsque le dispositif de fitness d'extérieur comporte des systèmes de traction inférieurs, ce dispositif de fitness permet de proposer des exercices pour exercer les biceps, les triceps et les muscles des jambes. Lorsque le dispositif de fitness d'extérieur comporte des systèmes de traction intermédiaires, ce dispositif de fitness permet de proposer des exercices pour exercer les pectoraux.

Lorsque le dispositif de fitness d'extérieur comporte des systèmes de traction supérieurs, inférieurs et intermédiaires, ce dispositif de fitness permet de proposer les principaux exercices de renforcement musculaires et d'amélioration de la posture, ceci avec un même dispositif de fitness.

Le dispositif de fitness d'extérieur comporte un carter à l'intérieur duquel au moins une partie dudit au moins un système de traction (plus particulièrement les moyens de démultiplication, ledit au moins un organe élastique) est confinée et inaccessible de l'extérieur du dispositif de fitness. Ces caractéristiques permettent, avantageusement, de protéger ce système de traction, plus particulièrement vis-à-vis des aléas climatiques. Le dispositif de fitness d'extérieur comporte, également, des moyens de solidarisation qui sont configurés pour solidariser le carter et le châssis de manière sécurisée. Ces moyens de solidarisation permettent, avantageusement, de protéger le dispositif de fitness d'extérieur (et plus particulièrement la partie interne dudit au moins un système de traction) vis-à-vis des actes de vandalisme.

D'autres buts et avantages de la présente invention apparaîtront au cours de la description qui va suivre se rapportant à des modes de réalisation qui ne sont donnés qu'à titre d'exemples indicatifs et non limitatifs.

### Brève description des dessins

La compréhension de cette description sera facilitée en se référant aux dessins joints en annexe et dans lesquels :
[Fig. 1] est une vue schématisée et de face d'un dispositif de fitness d'extérieur conforme à l'invention.
[Fig. 2] est une vue schématisée et de face du dispositif de fitness d'extérieur, qui est illustré figure 1, et dont le carter a été retiré afin de visualiser les éléments intérieurs.
[Fig. 3] est une vue schématisée et en détail qui illustre un système de traction.

### Description détaillée

En référence notamment aux figures susmentionnées, la présente invention concerne le domaine de la fabrication des équipements sportifs, plus particulièrement le domaine de la fabrication des équipements de fitness d'extérieur conçus pour le renforcement musculaire et/ou l'amélioration de la posture d'un utilisateur.

L'invention concerne, alors, un dispositif de fitness d'extérieur 1 pour le renforcement musculaire et/ou pour l'amélioration de la posture d'un utilisateur.

Ce dispositif de fitness d'extérieur 1 comporte un châssis 2 qui est destiné à reposer sur un support 3, voire à être fixé sur un tel support 3. De manière particulière, un tel châssis 2 peut être destiné à reposer sur le sol, notamment à être fixé sur ce sol.

Ce dispositif de fitness d'extérieur 1 comporte, encore, au moins un système de traction (4, 4' ; 5, 5' ; 6, 6') qui est configuré (de préférence chacun) pour être actionné par un utilisateur.

Selon un mode de réalisation préféré, ce dispositif de fitness d'extérieur 1 comporte une pluralité de systèmes de traction (4, 4' ; 5, 5' ; 6, 6') dont au moins une partie de ces systèmes de traction (4, 4' ; 5, 5' ; 6, 6'), de préférence l'ensemble de ces systèmes de traction (4, 4' ; 5, 5' ; 6, 6'), est configurée pour être actionnée par un utilisateur.

Ledit au moins un système de traction (4, 4' ; 5, 5' ; 6, 6'), de préférence au moins une partie (voire l'ensemble) des systèmes de traction (4, 4' ; 5, 5' ; 6, 6'), comporte au moins une poignée 7 qui est configurée pour être saisie par un utilisateur, ceci en vue d'être manipulée.

Ledit au moins un système de traction (4, 4' ; 5, 5' ; 6, 6'), de préférence au moins une partie (voire l'ensemble) des systèmes de traction (4, 4' ; 5, 5' ; 6, 6'), comporte, encore, au moins un organe élastique 8, qui est interposé entre le châssis 2 et la poignée 7, et qui est solidaire fixement du châssis 2.

Ledit au moins un système de traction (4, 4' ; 5, 5' ; 6, 6'), de préférence au moins une partie (voire l'ensemble) des systèmes de traction (4, 4' ; 5, 5' ; 6, 6'), comporte, également, des moyens de démultiplication 9, qui sont configurés pour démultiplier un effort de traction exercé sur la poignée 7, et qui sont interposés entre la poignée 7 et ledit au moins un organe élastique 8.

Ainsi, ledit au moins un système de traction (4, 4' ; 5, 5' ; 6, 6'), de préférence au moins une partie (voire l'ensemble) des systèmes de traction (4, 4' ; 5, 5' ; 6, 6'), comporte au moins un organe élastique 8.

Selon un mode particulier de réalisation, ledit au moins un système de traction (4, 4' ; 5, 5' ; 6, 6'), de préférence au moins une partie (voire l'ensemble) des systèmes de traction (4, 4' ; 5, 5' ; 6, 6'), peut comporter une pluralité d'organes élastiques 8.

La présence d'un tel organe élastique 8 permet, avantageusement, de régler la difficulté des exercices, ceci de manière simple, plus particulièrement en agissant sur la position et/ou la distance de l'utilisateur par rapport au dispositif de fitness 1 (plus l'utilisateur s'éloigne du dispositif de fitness 1, plus l'effort de traction requis augmente). Un tel organe élastique 8 permet, également, d'éviter d'équiper le dispositif de fitness 1 avec des moyens de réglage particuliers et additionnels, a fortiori qui seraient accessibles de l'extérieur du dispositif de fitness 1 et, donc, susceptibles d'être dégradés.

Ledit au moins un organe élastique 8 comporte, chacun, d'une part, une première extrémité 80 qui est solidaire fixement du châssis 2 et, d'autre part, une deuxième extrémité 81, qui est opposée à la première extrémité 80, et qui est solidaire en déplacement des moyens de démultiplication 9.

Ledit au moins un organe élastique 8 peut (de préférence chacun) être constitué par une sangle, un élastique ou analogue.

Cependant et selon un mode de réalisation préféré, ledit au moins un organe élastique 8 peut (de préférence chacun) être constitué par un ressort, plus particulièrement un ressort à boudin.

Tel que mentionné ci-dessus, ledit au moins un système de traction (4, 4' ; 5, 5' ; 6, 6'), de préférence au moins une partie (voire l'ensemble) des systèmes de traction (4, 4' ; 5, 5' ; 6, 6'), comporte, également, des moyens de démultiplication 9.

De tels moyens de démultiplication 9 comportent (voire sont constitués par) un palan 90 qui comporte, d'une part, une première poulie 91 qui est montée sur le châssis 2, ceci de manière uniquement mobile en rotation. D'autre part, ce palan 90 comporte une deuxième poulie 92, qui est mobile en rotation et en translation par rapport au châssis 2, et qui est solidaire en déplacement dudit au moins un organe élastique 8. D'autre part encore, ce palan 90 comporte un câble de traction 93, qui présente une première extrémité 930 qui est solidaire fixement du châssis 2 ainsi qu'une deuxième extrémité 931 qui est solidaire en déplacement de la poignée 7, et qui s'enroule au moins une fois autour de la première poulie 91 et au moins une fois autour de la deuxième poulie 92.

Selon un mode de réalisation préféré, le câble 93 s'enroule deux fois autour de la première poulie 91 et deux fois autour de la deuxième poulie 92.

De plus, un tel câble 93 est de préférence en un matériau métallique (plus particulièrement en acier, notamment inoxydable), voire gainé.

Selon une autre caractéristique, ledit au moins un système de traction (4, 4' ; 5, 5' ; 6, 6') comporte des moyens de renvoi 10, qui sont configurés pour renvoyer le câble 93 du palan 90, ceci entre la poignée 7 et la première poulie 91. De tels moyens de renvoi 10 peuvent adopter la forme d'une poulie, notamment configurée pour empêcher le déraillement du câble 93.

Une caractéristique additionnelle concerne le fait que le dispositif de fitness d'extérieur 1 comporte des moyens de montage 11 qui sont configurés pour monter les moyens de renvoi 10 de manière mobile en rotation par rapport au châssis 2, plus particulièrement sur ce châssis 2.

Ces caractéristiques permettent, avantageusement, d'augmenter le confort de l'utilisateur.

Selon une autre caractéristique, le dispositif de fitness d'extérieur 1 comporte une partie inférieure 12 (qui est destinée à reposer sur le support 3) et une partie supérieure 13, voire encore une partie intermédiaire 14 qui est interposée entre la partie inférieure 12 et la partie supérieure 13.

A ce propos, on observera que le dispositif de fitness d'extérieur 1 peut, alors, comporter au moins deux systèmes de traction (4 ; 4'), qui sont au moins deux systèmes de traction inférieurs (4 ; 4'), et qui sont associés à ladite partie inférieure 12 du dispositif de fitness 1, laquelle comporte alors au moins une partie desdits au moins deux systèmes de traction inférieurs (4 ; 4'), plus particulièrement la poignée 7, la première poulie 90 et les moyens de renvoi 10 d'un tel système de traction inférieur (4 ; 4').

De tels systèmes de traction inférieurs (4 ; 4') permettent, avantageusement, de proposer des exercices pour exercer les biceps, les triceps et les muscles des jambes. De tels systèmes de traction inférieurs (4 ; 4') permettent, également, l'utilisation du dispositif de fitness 1 par des personnes à mobilité réduite, notamment en fauteuil roulant.

De manière alternative ou (et de préférence) additionnelle, le dispositif de fitness d'extérieur 1 peut comporter au moins deux systèmes de traction (5 ; 5'), qui sont au moins deux systèmes de traction supérieurs (5 ; 5'), et qui sont associés à ladite partie supérieure 13 du dispositif de fitness 1, laquelle comporte alors au moins une partie desdits au moins deux systèmes de traction supérieurs (5 ; 5'), plus particulièrement la poignée 7, la première poulie 90 et les moyens de renvoi 10 d'un tel système de traction supérieur (5 ; 5').

De tels systèmes de traction supérieurs (5 ; 5') permettent, avantageusement, de proposer des exercices pour exercer les dorsaux.

De manière alternative ou (et de préférence) additionnelle, le dispositif de fitness d'extérieur 1 peut comporter au moins deux systèmes de traction (6 ; 6'), qui sont au moins deux systèmes de traction intermédiaires (6 ; 6'), et qui sont associés à ladite partie intermédiaire 14 du dispositif de fitness 1, laquelle comporte alors au moins une partie desdits au moins deux systèmes de traction intermédiaires (6 ; 6'), plus particulièrement la poignée 7, la première poulie 90 et les moyens de renvoi 10 d'un tel système de traction intermédiaire (6 ; 6').

De tels systèmes de traction intermédiaires (6 ; 6') permettent, avantageusement, de proposer des exercices pour exercer les pectoraux.

Selon une autre caractéristique, le châssis 2 adopte la forme d'une étoile 15 qui comporte une pluralité de branches (16a, 16b ; 16c ; 16d, 16e).

En fait, cette étoile 15 peut, alors, comporter au moins deux branches inférieures (16a, 16b) qui sont destinées à reposer (voire à être fixées) sur le support 3 (notamment sur le sol), ceci directement ou indirectement.

Ces caractéristiques permettent, avantageusement, d'améliorer la stabilité et l'ancrage au support (notamment au sol) du dispositif de fitness d'extérieur 1 qui, étant donné qu'il est implanté en extérieur, est soumis à des contraintes importantes ainsi qu'à des conditions climatiques qui peuvent être variables et/ou extrêmes.

Cette étoile 15 peut, aussi, comporter, au moins une branche supérieure 16c.

Cette étoile 15 peut, encore, comporter au moins deux branches intermédiaires (16d, 16e) qui sont interposées entre lesdites au moins deux branches inférieures (16a, 16b) et ladite au moins une branche supérieure 16c.

Une telle étoile 15 présente, donc, avantageusement, une forme qui est similaire et adaptée à la morphologie d'un utilisateur du dispositif de fitness 1 ce qui rend ce dispositif de fitness 1 particulièrement ergonomique.

A ce propos, on observera que lesdits au moins deux systèmes de traction inférieurs (4 ; 4') sont, alors, associés, chacun, à l'une des branches inférieures (16a ; 16b) parmi lesdites au moins deux branches inférieures (16a ; 16b). Plus particulièrement, l'un 4 desdits au moins deux systèmes de traction inférieurs (4 ; 4') est associé à l'une 16a des branches inférieures (16a ; 16b) parmi lesdites au moins deux branches inférieures (16a ; 16b) tandis que l'autre 4' desdits au moins deux systèmes de traction inférieurs (4 ; 4') est, alors, associé à l'autre 16b des branches inférieures (16a ; 16b) parmi lesdites au moins deux branches inférieures (16a ; 16b)

Lesdits au moins deux systèmes de traction supérieurs (5 ; 5') sont associés, chacun, à ladite au moins une branche supérieure 16c.

Finalement, lesdits au moins deux systèmes de traction intermédiaires (6 ; 6') sont associés, chacun, à l'une des branches intermédiaires (16d ; 16e) parmi lesdites au moins deux branches intermédiaires (16d ; 16e). Plus particulièrement, l'un 6 desdits au moins deux systèmes de traction intermédiaires (6 ; 6') est associé à l'une 16d des branches intermédiaires (16d ; 16e) parmi lesdites au moins deux branches intermédiaires (16d ; 16e) tandis que l'autre 6' desdits au moins deux systèmes de traction intermédiaires (6 ; 6') est, alors, associé à l'autre 16e des branches intermédiaires (16d ; 16e) parmi lesdites au moins deux branches intermédiaires (16d ; 16e).

La configuration en étoile 15 du dispositif de fitness 1 permet d'associer de manière particulière les différents systèmes de traction (4, 4' ; 5, 5' ; 6, 6') aux différentes branches (16a, 16b ; 16c ; 16d, 16e) de l'étoile 15 ce qui permet, avantageusement, au dispositif de fitness 1 d'être particulièrement bien adapté à la morphologie de l'utilisateur et, ainsi, de proposer aux utilisateurs un dispositif de fitness 1 plus ergonomique.

De plus, l'association particulière de ces différents systèmes de traction (4, 4' ; 5, 5' ; 6, 6') aux différentes branches (16a, 16b ; 16c ; 16d, 16e) de l'étoile 15 permet d'associer différents systèmes de traction (4, 4' ; 5, 5' ; 6, 6') à différentes hauteurs et à différentes positions ce qui permet, avantageusement, de rendre le dispositif de fitness 1 accessible à des utilisateurs de tailles et de capacités différentes ce qui améliore l'accessibilité du dispositif de fitness 1 à différents types d'utilisateurs.

Finalement, l'association particulière de ces différents systèmes de traction (4, 4' ; 5, 5' ; 6, 6') aux différentes branches (16a, 16b ; 16c ; 16d, 16e) de l'étoile 15 permet de dédier certaines branches (16a, 16b ; 16c ; 16d, 16e) de l'étoile 15 à certains types d'exercices (notamment les branches inférieures 16a, 16b associées aux moyens de traction inférieurs 4, 4' pour exercer les biceps, les triceps et/ou les muscles des jambes, la branche supérieure 16c associée aux moyens de traction supérieurs 5, 5' pour exercer les dorsaux et/ou les branches intermédiaires 16d, 16e associées aux systèmes de traction intermédiaires 6, 6' pour exercer les pectoraux) ce qui confère au dispositif de fitness 1 une grande polyvalence.

Tel que mentionné ci-dessus, le dispositif de fitness d'extérieur 1 peut comporter au moins deux systèmes de traction inférieurs (4 ; 4') et/ou au moins deux systèmes de traction supérieurs (5 ; 5') et/ou au moins deux systèmes de traction intermédiaires (6 ; 6').

De tels systèmes de traction (4, 4' ; 5, 5' ; 6, 6') présentent, alors, chacun, les caractéristiques décrites ci-dessus.

En particulier, de tels systèmes de traction (4, 4' ; 5, 5' ; 6, 6') comportent, chacun, des moyens de démultiplication 9 qui comportent, chacun, un palan 90 qui comporte, chacun, une première poulie 91, une deuxième poulie 92 et un câble 93.

Aussi et selon une autre caractéristique du dispositif de fitness d'extérieur 1, d'une part, la première poulie 91 du palan 90 des moyens de démultiplication 9 d'au moins un système de traction (4, 4' ; 5, 5' ; 6, 6') parmi lesdits au moins deux systèmes de traction, respectivement inférieurs (4, 4'), supérieurs (5, 5') et intermédiaires (6, 6'), et, d'autre part, les moyens de montage 11 des moyens de renvoi 10 d'un tel système de traction (4, 4' ; 5, 5' ; 6, 6') parmi lesdits au moins deux systèmes de traction, respectivement inférieurs (4, 4'), supérieurs (5, 5') et intermédiaires (6, 6'), sont solidaires de l'une des branches (16a, 16b ; 16c ; 16d, 16e) parmi les branches, respectivement inférieures (16a, 16b), supérieure 16 et intermédiaires (16d, 16e) de l'étoile 15.

En particulier, d'une part, la première poulie 91 du palan 90 des moyens de démultiplication 9 de l'un 4 desdits au moins deux systèmes de traction inférieurs (4, 4') et, d'autre part, les moyens de montage 11 des moyens de renvoi 10 d'un tel système de traction inférieur 4 sont solidaires de l'une 16a des branches (16a, 16b ; 16c ; 16d, 16e) parmi les branches inférieures (16a, 16b) de l'étoile 15. De plus, d'une part, la première poulie 91 du palan 90 des moyens de démultiplication 9 de l'autre 4' desdits au moins deux systèmes de traction inférieurs (4, 4') et, d'autre part, les moyens de montage 11 des moyens de renvoi 10 d'un tel autre système de traction inférieur 4' sont solidaires de l'autre 16b des branches (16a, 16b ; 16c ; 16d, 16e) parmi les branches inférieures (16a, 16b) de l'étoile 15.

De même, d'une part, la première poulie 91 du palan 90 des moyens de démultiplication 9 de l'un 6 desdits au moins deux systèmes de traction intermédiaires (6, 6') et, d'autre part, les moyens de montage 11 des moyens de renvoi 10 d'un tel système de traction intermédiaire 6 sont solidaires de l'une 16d des branches (16a, 16b ; 16c ; 16d, 16e) parmi les branches intermédiaires (16d, 16e) de l'étoile 15. De plus, d'une part, la première poulie 91 du palan 90 des moyens de démultiplication 9 de l'autre 6' desdits au moins deux systèmes de traction intermédiaires (6, 6') et, d'autre part, les moyens de montage 11 des moyens de renvoi 10 d'un tel autre système de traction intermédiaires 6' sont solidaires de l'autre 16e des branches (16a, 16b ; 16c ; 16d, 16e) parmi les branches intermédiaires (16d, 16e) de l'étoile 15.

Finalement, la première poulie 91 du palan 90 des moyens de démultiplication 9 desdits au moins deux systèmes de traction supérieurs (5, 5') et, d'autre part, les moyens de montage 11 des moyens de renvoi 10 de ces systèmes de traction supérieurs (5 ; 5') sont solidaires de la branche supérieure 16c de l'étoile 15

Selon une autre caractéristique, le dispositif de fitness d'extérieur 1 comporte, encore, au moins un carter 17, qui est solidaire du châssis 2, qui referme le dispositif de fitness 1, et à l'intérieur duquel au moins une partie dudit au moins un système de traction (4, 4' ; 5, 5' ; 6, 6') est confinée et inaccessible de l'extérieur du dispositif de fitness 1.

A ce propos, on observera que ce sont, plus particulièrement, au moins les moyens de démultiplication 9 et ledit au moins un organe élastique 8 qui sont, alors, confinés et inaccessibles de l'extérieur du dispositif de fitness 1.

Ces caractéristiques permettent, avantageusement, de protéger ladite au moins une partie dudit au moins un système de traction (4, 4' ; 5, 5' ; 6, 6') confinée et inaccessible de l'extérieur, ceci vis-à-vis des dégradations, plus particulièrement résultant des aléas climatiques, notamment des intempéries.

De manière additionnelle, le dispositif de fitness d'extérieur 1 comporte des moyens de solidarisation 18 qui sont configurés pour solidariser ledit au moins un carter 17 et le châssis 2, ceci de manière sécurisée. De tels moyens de solidarisation 18 peuvent être configurés pour nécessiter des outils particuliers pour mettre en œuvre ces moyens de solidarisation 18 ce qui améliore notablement la sécurisation du dispositif de fitness 1 ainsi que la protection des tiers (notamment vis-à-vis des composants internes qui peuvent occasionner des blessures), surtout pour un dispositif de fitness 1 destiné à être implanté en extérieur.

De telles caractéristiques permettent, avantageusement, de protéger ladite au moins une partie dudit au moins un système de traction (4, 4' ; 5, 5' ; 6, 6') confinée et inaccessible de l'extérieur, ceci vis-à-vis des dégradations, notamment résultant du vandalisme.

## Revendications

1. Dispositif de fitness d'extérieur (1) pour le renforcement musculaire et/ou pour l'amélioration de la posture, ce dispositif de fitness (1) comporte, d'une part, un châssis (2) qui est destiné à reposer sur un support (3) et, d'autre part, au moins un système de traction (4, 4' ; 5, 5' ; 6, 6'), qui est configuré pour être actionné par un utilisateur, et qui comporte au moins, d'une part, une poignée (7) qui est configurée pour être saisie par un utilisateur, d'autre part, au moins un organe élastique (8), qui est interposé entre le châssis (2) et la poignée (7), et qui est solidaire fixement du châssis (2), et, d'autre part encore, des moyens de démultiplication (9), qui sont configurés pour démultiplier un effort de traction exercé sur la poignée (7), et qui sont interposés entre la poignée (7) et ledit au moins un organe élastique (8).

2. Dispositif de fitness d'extérieur (1) selon la revendication 1, **caractérisé par le fait que** les moyens de démultiplication (9) comportent un palan (90) qui comporte, d'une part, une première poulie (91) qui est montée sur le châssis (2) de manière uniquement mobile en rotation, d'autre part, une deuxième poulie (92), qui est mobile en rotation et en translation par rapport au châssis (2), et qui est solidaire en déplacement dudit au moins un organe élastique (8) et, d'autre part encore, un câble de traction (93), qui présente une première extrémité (930) qui est solidaire fixement du châssis (2) ainsi qu'une deuxième extrémité (931) qui est solidaire en déplacement de la poignée (7), et qui s'enroule au moins une fois autour de la première poulie (91) et au moins une fois autour de la deuxième poulie (92).

3. Dispositif de fitness d'extérieur (1) selon l'une quelconque des revendications précédentes, **caractérisé par le fait que** ledit au moins un organe élastique (8), d'une part, comporte une première extrémité (80) qui est solidaire fixement du châssis (2) ainsi qu'une deuxième extrémité (81), qui est opposée à la première extrémité (80), et qui est solidaire en déplacement des moyens de démultiplication (9) et, d'autre part, est constitué par une sangle, par un élastique ou par un ressort, plus particulièrement un ressort à boudin.

4. Dispositif de fitness d'extérieur (2) selon la revendication 2, **caractérisé par le fait que**, d'une part, ledit au moins un système de traction (4, 4' ; 5, 5' ; 6, 6') comporte des moyens de renvoi (10), qui sont configurés pour renvoyer le câble de traction (93) du palan (90), ceci entre la poignée (7) et la première poulie (91) et, d'autre part, il comporte des moyens de montage (11) qui sont configurés pour monter les moyens de renvoi (10) de manière mobile en rotation par rapport au châssis (2).

5. Dispositif de fitness d'extérieur (1) selon l'une quelconque des revendications précédentes, **caractérisé par le fait qu'**il comporte, d'une part, une partie inférieure (12) qui est destinée à reposer sur le support (3) et, d'autre part, au moins deux systèmes de traction (4 ; 4'), qui sont au moins deux systèmes de traction inférieurs (4 ; 4'), et qui sont associés à ladite partie inférieure (12) du dispositif de fitness (1).

6. Dispositif de fitness d'extérieur (1) selon l'une quelconque des revendications précédentes, **caractérisé par le fait qu'**il comporte, d'une part, une partie supérieure (13) et, d'autre part, au moins deux systèmes de traction (5 ; 5'), qui sont au moins deux systèmes de traction supérieurs (5 ; 5'), et qui sont associés à ladite partie supérieure (13) du dispositif de fitness (1).

7. Dispositif de fitness d'extérieur (1) selon les revendications 5 et 6, **caractérisé par le fait qu'**il comporte, d'une part, une partie intermédiaire (14), qui est interposée entre la partie inférieure (12) et la partie supérieure (13) et, d'autre part, au moins deux systèmes de traction (6 ; 6'), qui sont au moins deux systèmes de traction intermédiaires (6 ; 6'), et qui sont associés à ladite partie intermédiaire (14) du dispositif de fitness (1).

8. Dispositif de fitness d'extérieur (1) selon l'une quelconque des revendications précédentes, **caractérisé par le fait que** le châssis (2) adopte la forme d'une étoile (15) qui comporte une pluralité de branches dont, d'une part, au moins deux branches inférieures (16a, 16b) qui sont destinées à reposer sur le support (3), d'autre part, au moins une branche supérieure (16c) et, d'autre part encore, au moins deux branches intermédiaires (16d, 16e) qui sont interposées entre lesdites au moins deux branches inférieures (16a, 16b) et ladite au moins une branche supérieure (16c).

9. Dispositif de fitness d'extérieur (1) selon les revendications 5 et 8, **caractérisé par le fait que** lesdits au moins deux systèmes de traction inférieurs (4 ; 4') sont associés, chacun, à l'une des branches inférieures (16a ; 16b) parmi lesdites au moins deux branches inférieures (16a ; 16b).

10. Dispositif de fitness d'extérieur (1) selon les revendications 6 et 8, **caractérisé par le fait que** lesdits au moins deux systèmes de traction supérieurs (5 ; 5') sont associés, chacun, à ladite au moins une branche supérieure (16c).

11. Dispositif de fitness d'extérieur (1) selon les revendications 7 et 8, **caractérisé par le fait que** lesdits au moins deux systèmes de traction intermédiaires (6 ; 6') sont associés, chacun, à l'une des branches intermédiaires (16d ; 16e) parmi lesdites au moins deux branches intermédiaires (16d ; 16e).

12. Dispositif de fitness d'extérieur (1) selon les revendications 2, 4 et 9, **caractérisé par le fait que**, d'une part, la première poulie (91) du palan (90) des moyens de démultiplication (9) d'au moins un système de traction (4, 4' ; 5, 5' ; 6, 6') parmi lesdits au moins deux systèmes de traction inférieurs (4, 4') et, d'autre part, les moyens de montage (11) des moyens de renvoi (10) d'un tel système de traction (4, 4' ; 5, 5' ; 6, 6') parmi lesdits au moins deux systèmes de traction inférieurs (4, 4') sont solidaires de l'une des branches (16a, 16b ; 16c ; 16d, 16e) parmi les branches inférieures (16a, 16b) de l'étoile (15).

13. Dispositif de fitness d'extérieur (1) selon les revendications 2, 4 et 10, **caractérisé par le fait que**, d'une part, la première poulie (91) du palan (90) des moyens de démultiplication (9) d'au moins un système de traction (4, 4' ; 5, 5' ; 6, 6') parmi lesdits au moins deux systèmes de traction supérieurs (5, 5') et, d'autre part, les moyens de montage (11) des moyens de renvoi (10) d'un tel système de traction (4, 4' ; 5, 5' ; 6, 6') parmi lesdits au moins deux systèmes de traction supérieurs (5, 5') sont solidaires de la branche supérieure (16c) de l'étoile (15).

14. Dispositif de fitness d'extérieur (1) selon les revendications 2, 4 et 11, **caractérisé par le fait que**, d'une part, la première poulie (91) du palan (90) des moyens de démultiplication (9) d'au moins un système de traction (4, 4' ; 5, 5' ; 6, 6') parmi lesdits au moins deux systèmes de traction intermédiaires (6, 6') et, d'autre part, les moyens de montage (11) des moyens de renvoi (10) d'un tel système de traction (4, 4' ; 5, 5' ; 6, 6') parmi lesdits au moins deux systèmes de traction intermédiaires (6, 6') sont solidaires de l'une des branches (16a, 16b ; 16c ; 16d, 16e) parmi les branches intermédiaires (16d, 16e) de l'étoile (15).

15. Dispositif de fitness d'extérieur (1) selon l'une quelconque des revendications précédentes, **caractérisé par le fait qu'**il comporte, d'une part, au moins un carter (17), qui est solidaire du châssis (2), qui referme le dispositif de fitness (1), et à l'intérieur duquel au moins une partie dudit au moins un système de traction (4, 4' ; 5, 5' ; 6, 6') est confinée et inaccessible de l'extérieur du dispositif de fitness (1) et, d'autre part, des moyens de solidarisation (18) qui sont configurés pour solidariser ledit au moins un carter (17) et le châssis (2) de manière sécurisée.
